# EUROPÄISCHE PATENTSCHRIFT

(11) **EP 2 465 674 B1**
(45) Veröffentlichungstag und Bekanntmachung des Hinweises auf die Patenterteilung: **25.09.2013**
(21) Anmeldenummer: 10195962.5
(22) Anmeldetag: 20.12.2010
(51) Int. Cl.: B31F 1/26, B31F 1/28

(54) **Riffel-Walze für die Herstellung von Well-Pappe**
Grooved roller for producing corrugated board
Cylindre cannelé pour la fabrication de carton ondulé

(43) Veröffentlichungstag der Anmeldung: 20.06.2012
(73) Patentinhaber: BHS Corrugated Maschinen- und Anlagenbau GmbH, 92729 Weiherhammer (DE)
(72) Erfinder: Gnan, Alfons, 92249 Vilseck (DE); Schell, Markus, 92637 Weiden (DE)
(74) Vertreter: Rau, Schneck & Hübner

(56) Entgegenhaltungen:
- EP-A1- 0 009 907
- EP-A1- 0 657 275
- GB-A- 2 069 555

## Beschreibung

Die Erfindung betrifft eine Riffel-Walze für die Herstellung von Well-Pappe. Ferner richtet sich die Erfindung auf eine Well-Pappe-Maschine zur Herstellung von Well-Pappe mit einer derartigen Riffel-Walze.

Die EP 0 009 907 A1 offenbart eine Riffel-Walze mit in Umfangsrichtung verlaufenden Luft-Sammel-Nuten. Von dem Nut-Grund der Luft-Sammel-Nuten gehen Luft-Anschluss-Bohrungen aus, die in einem axial verlaufenden Luft-Absaug-Kanal münden.

Aus der GB 2 069 555 A sind weitere Riffel-Walzen bekannt. Diese weisen ringförmig verlaufende Luft-Sammel-Nuten auf, von deren Nut-Grund Luft-Anschluss-Bohrungen ausgehen. Die Luft-Anschluss-Bohrungen münden in axial verlaufenden Luft-Absaug-Kanälen.

Aus der EP 0 657 275 B1 sind gattungsgemäße Riffel-Walzen bekannt. Diese Riffel-Walzen haben sich bewährt. Sie weisen umlaufende Luft-Sammel-Nuten auf, von deren Nut-Grund Luft-Anschluss-Bohrungen ausgehen. Die Luft-Anschluss-Bohrungen münden in Luft-Absaug-Kanälen, die unter Unterdruck setzbar sind.

Der Erfindung liegt die Aufgabe zugrunde, eine Riffel-Walze bereitzustellen, die eine äußerst hohe Lebensdauer hat. Ferner soll eine Riffel-Walze geschaffen werden, die besonders einfach und kostengünstig herstellbar ist. Eine entsprechende Well-Pappe-Maschine soll ebenfalls bereitgestellt werden.

Diese Aufgabe wird erfindungsgemäß durch die in den unabhängigen Ansprüchen 1 und 15 angegebenen Merkmale gelöst. Der Kern der Erfindung liegt darin, dass der mindestens eine Luft-Anschluss-Kanal seitlich von der mindestens einen Luft-Sammel-Nut, insbesondere von deren Flanke, ausgeht. Walzen-Brüche im Übergangs-Bereich zwischen dem Nut-Grund der mindestens einen Luft-Sammel-Nut und dem mindestens einen Luft-Anschluss-Kanal, die bei den aus dem Stand der Technik bekannten Riffel-Walzen aufgetreten sind, werden so wirkungsvoll verhindert. Durch die Luft-Abführ-Einrichtung ist insbesondere Luft abführbar, die im Bereich der Riffelungs-Täler der Riffel-Walze bei der Wechsel-Wirkung mit einer Gegen-Riffel-Walze zwischen der Riffel-Walze und der zu wellenden Bahn eingeschlossen ist. Das Abführen der Luft hat zufolge, dass die Herstellung der Well-Pappe nicht durch den Luft-Einschluss beeinträchtigt wird. Ferner ist die zu wellende Bahn durch die Luft-Abführ-Einrichtung an der Riffel-Walze sicher fixierbar.

Es kann genau eine Luft-Sammel-Nut vorgesehen sein. Es können aber auch mehrere Luft-Sammel-Nuten vorhanden sein, die gleichmäßige und/oder ungleichmäßige Abstände zueinander haben. Vorzugsweise liegt die mindestens eine Luft-Sammel-Nut in einer Ebene, die senkrecht zu der Rotations-Achse verläuft. Die Ebene ist durch den Verlauf der Luft-Sammel-Nut bestimmt.

Günstigerweise ist der mindestens eine Luft-Anschluss-Kanal als Bohrung ausgebildet. Es ist von Vorteil, wenn der mindestens eine Luft-Anschluss-Kanal gerade verläuft und/oder im Querschnitt geschlossen ausgebildet ist. Vorteilhafterweise hat der mindestens eine Luft-Anschluss-Kanal einen kreisförmigen Querschnitt.

Vorzugsweise erstreckt sich der mindestens eine Luft-Absaug-Kanal parallel zu der Rotations-Achse. Der mindestens eine Luft-Absaug-Kanal ist durch eine Unterdruck-Einheit bzw. -Quelle mit Unterdruck beaufschlagbar. Die Unterdruck-Einheit kann eine Unterdruck-Pumpe sein. Vorteilhafterweise sind mehrere Luft-Absaug-Kanäle vorgesehen.

Die Riffelung kann sich parallel zu der Rotations-Achse erstrecken. Sie kann aber auch in mindestens einer Ebene liegen, die sich mindestens abschnittsweise schräg zu der Rotations-Achse erstreckt. Die Riffelung kann einen speziellen geometrischen Verlauf, wie einen wellenartigen Verlauf, haben.

Weitere vorteilhafte Ausgestaltungen sind in den Unteransprüchen angegeben.

Die Riffel-Walze nach Anspruch 2 ist äußerst einfach herstellbar. Ferner ist so eine äußerst große Luft-Menge abführbar.

Auch die Ausgestaltung nach Anspruch 3 ermöglicht eine äußerst große Luft-Abfuhr.

Durch die Ausgestaltung nach Anspruch 4 ist die eingeschlossene Luft äußerst einfach absaugbar. Die Ausgestaltung nach Anspruch 4 ist strömungstechnisch besonders günstig. Der Luft-Anschluss-Kanal kann ferner schräg zu der Rotations-Achse und zu dieser direkt hin verlaufen. Er kann sich aber auch windschief zu der Rotations-Achse erstrecken.

Die Riffel-Walze nach Anspruch 6 ist äußerst einfach fertigbar. Die Luft-Sammel-Nut hat so eine konstante Öffnungs-Weite. Sie kann sich alternativ aber auch von radial außen nach radial innen zumindest bereichsweise verjüngen.

Die Luft-Sammel-Nut kann in ihrer Tiefe dem Profil der Riffelung folgen, sodass die Luft-Sammel-Nut eine konstante Tiefe aufweist. Der Nut-Grund der Luft-Sammel-Nut kann aber auch einen gleichbleibenden Abstand zu der Rotations-Achse haben, sodass die Luft-Sammel-Nut wegen der Riffelung quasi unterschiedliche Tiefen aufweist.

Durch die Ausgestaltung nach Anspruch 7 ist wieder eine äußerst große Luft-Menge abführbar. Die Luft-Sammel-Nut ist so über den Umfang der Riffel-Walze geschlossen.

Nach Anspruch 8 erstreckt sich die Luft-Sammel-Nut lediglich über einen begrenzten Teil-Umfang der Riffel-Walze. Die Luft-Sammel-Nut ist so nicht über den Umfang der Riffel-Walze geschlossen. Die Luft-Sammel-Nut ist so durch mindestens einen Einzel-Abschnitt gebildet.

Die Ausgestaltung nach Anspruch 9 ergibt eine besonders vorteilhafte Luft-Abführung. Die Luft-Sammel-Nut verläuft so mindestens abschnittsweise schräg zu der Rotations-Achse.

Die Luft-Sammel-Nuten nach Anspruch 10 können sich selbst schneiden und/oder beabstandet zueinander enden. Mehrere Luft-Sammel-Nuten können dabei parallel zueinander verlaufen.

Die Ausgestaltung nach Anspruch 11 zeichnet sich durch ihre äußerst hohe Dauerfestigkeit aus. Der Grund-Bereich ist ungestört. Er ist somit frei von einem Luft-Anschluss-Kanal bzw. von Luft-Anschluss-Kanälen. Insbesondere ist dort keine Eingangs-Öffnung eines Luft-Anschluss-Kanals vorgesehen.

Nach Anspruch 12 ist die Riffel-Walze als Walzen-Mantel ausgebildet. Es ist von Vorteil, wenn die mindestens eine Luft-Sammel-Nut, der mindestens eine Luft-Anschluss-Kanal und der mindestens eine Luft-Absaug-Kanal vollständig in dem Walzen-Mantel angeordnet sind.

Die Verbindungs-Einheit nach Anspruch 15 umfasst vorzugsweise ein Leim-Werk zum Verleimen der Well-Bahn und der Deck-Bahn miteinander.

Nachfolgend wird unter Bezugnahme auf die beigefügte Zeichnung eine bevorzugte Ausführungsform der Erfindung beispielhaft beschrieben. Dabei zeigen:
- Fig. 1: eine schematische Ansicht einer erfindungsgemäßen Well-Pappe-Maschine,
- Fig. 2: einen Schnitt durch einen Teil einer erfindungsgemäßen Riffel-Walze, und
- Fig. 3: das in Fig. 2 dargestellte Detail A.

Die in Fig. 1 schematisch dargestellte Well-Pappe-Maschine dient zur Herstellung einseitiger Well-Pappe. Sie weist eine zentrale Riffel-Walze 1 auf, die um ihre Rotations-Achse 2 drehangetrieben ist und über Lager-Einrichtungen (nicht dargestellt) entsprechend drehbar gelagert ist. Um einen Umschlingungs-Winkel von etwa 180° ist eine Well-Bahn 3 um die Riffel-Walze 1 herumgeführt. Die Well-Bahn 3 kommt von einer Well-Bahn-Vorrats-Einrichtung (nicht dargestellt) und ist über eine Well-Bahn-Zuführ-Einrichtung (nicht dargestellt) zu der Riffel-Walze 1 geführt. Die Well-Bahn-Vorrats-Einrichtung ist vorzugsweise als Vorrats-Rolle ausgestaltet.

Unterhalb der Riffel-Walze 1 ist eine Gegen-Riffel-Walze 4 angeordnet, die in entgegengesetzter Richtung zu der Riffel-Walze 1 drehangetrieben ist oder im Betrieb von der Riffel-Walze 1 quasi mitgenommen wird. Die Gegen-Riffel-Walze 4 ist über Lager-Einrichtungen (nicht dargestellt) entsprechend drehbar gelagert. Die Riffel-Walze 1 und die Gegen-Riffel-Walze 4 weisen jeweils eine Riffelung 5 bzw. 6 auf. Die Riffelungen 5, 6 kämmen miteinander, wodurch die Well-Bahn 3, die vor dem Einlauf in den zwischen der Riffel-Walze 1 und der Gegen-Riffel-Walze 4 gebildeten Walzen-Spalt 7 glatt ist, in die Riffelung 5 der Riffel-Walze 1 eingedrückt und somit gewellt wird.

Seitlich neben der Riffel-Walze 1 ist ein Leim-Werk 8 angeordnet, das eine Auftrags-Walze 9 und eine sogenannte Abquetsch-Walze 10 sowie eine nach oben offene Leim-Wanne 11 umfasst. Die Auftrags-Walze 9 und die Abquetsch-Walze 10 sind drehbar gelagert. Die Abquetsch-Walze 10 und die Auftrags-Walze 9 einerseits sowie die Auftrags-Walze 9 und die Riffel-Walze 1 andererseits stehen in gegenseitigem Kontakt, wodurch eine definierte Leim-Schicht auf die vorstehenden Spitzen-Bereiche der Well-Bahn 3 in üblicher Weise aufgebracht wird. Die Auftrags-Walze 9 ragt dafür in den Leim in der Leim-Wanne 11, wobei die Abquetsch-Walze 10 überschüssigen Leim abquetscht. Andere aus dem Stand der Technik bekannte Leim-Werke können hier alternativ Anwendung finden.

Oberhalb der Riffel-Walze 1 ist eine glatte Andrück-Walze 12 drehbar gelagert. Zwischen der Andrück-Walze 12 und der Riffel-Walze 1 ist ein Walzen-Spalt 13 gebildet. Durch den Walzen-Spalt 13 ist eine Deck-Bahn 14 geführt. Die Deck-Bahn 14 kommt von einer Deck-Bahn-Vorrats-Einrichtung (nicht dargestellt) und ist über eine Deck-Bahn-Zuführ-Einrichtung (nicht dargestellt) in den Walzen-Spalt 13 geführt. Die Deck-Bahn-Vorrats-Einrichtung ist vorzugsweise als Vorrats-Rolle ausgebildet. In dem Walzen-Spalt 13 werden die Well-Bahn 3 und die Deck-Bahn 14 miteinander verleimt, sodass eine einseitig kaschierte Well-Pappe entsteht. Die Riffel-Walze 1 weist ferner eine Heizung (nicht dargestellt) und eine Luft-Abführ-Einrichtung auf, die in Fig. 1 auch nicht dargestellt ist. Die Luft-Abführ-Einrichtung fixiert einerseits die Well-Bahn 3 an der Riffel-Walze 1. Anderseits kann durch die Luft-Abführ-Einrichtung Luft abgeführt werden, die zwischen der Well-Bahn 3 und der Riffel-Walze 1 eingeschlossen ist und so die Herstellung der Well-Pappe beeinträchtigen kann. Die Riffel-Walze 1 weist einen hohlzylindrischen Walzen-Mantel 15 auf, der um die Rotations-Achse 2 drehantreibbar ist. Der Walzen-Mantel 15 hat außenseitig die Riffelung 5, die sich parallel zu der Rotations-Achse 2 erstreckt. Die Riffelung 5 weist radial äußere Riffelungs-Spitzen 16 und radial innere Riffelungs-Täler 17 auf, die abwechselnd zueinander angeordnet sind und parallel zu der Rotations-Achse 2 verlaufen. Ferner umfasst die Riffelung 5 Riffelungs-Flanken 18, die sich zwischen den Riffelungs-Spitzen 16 und den Riffelungs-Tälern 17 erstrecken und diese miteinander verbinden. Die Riffelungs-Spitzen 16 sind jeweils durch TeilBögen gebildet.

In dem Walzen-Mantel 15 sind ferner mehrere Luft-Sammel-Nuten 19 vorgesehen, die jeweils in einer senkrecht zu der Rotations-Achse 2 stehenden Ebene verlaufen. Die Luft-Sammel-Nuten 19 sind ringartig ausgebildet. Sie sind in radialer Richtung nach außen offen und laufen gemäß der beschriebenen Ausführungsform vollständig um die Rotations-Achse 2 um. Die Luft-Sammel-Nuten 19 können einen gleichmäßigen Abstand in Richtung der Rotations-Achse 2 zueinander haben. Sie weisen eine etwas größere Tiefe als die Riffelung 5 auf.

Jede Luft-Sammel-Nut 19 ist durch eine erste Seiten-Wand 20 und eine zweite Seiten-Wand 21 in Richtung der Rotations-Achse 2 seitlich begrenzt. Die Seiten-Wände 20, 21 einer Luft-Sammel-Nut 19 liegen einander gegenüber. Vorzugsweise verlaufen diese parallel zueinander und haben einen Abstand von 0,5 mm bis 6 mm, bevorzugter von 1 mm bis 3 mm, zueinander. Die erste Seiten-Wand 20 und die zweite Seiten-Wand 21 einer Luft-Sammel-Nut 19 sind über einen radial inneren Nut-Grund 22 miteinander verbunden, der vorzugsweise im Schnitt bogenförmig gekrümmt ist. Der Nut-Grund 22 kann aber auch einen anderen Verlauf haben. Er kann sich beispielsweise auch mindestens abschnittsweise gerade erstrecken.

Von jeder Luft-Sammel-Nut 19 geht mindestens ein Luft-Anschluss-Kanal 23 seitlich aus, der vorzugsweise als gerade Bohrung mit kreisförmigem Querschnitt in dem Walzen-Mantel 15 ausgebildet ist. Der mindestens eine Luft-Anschluss-Kanal 23 hat günstigerweise einen Durchmesser zwischen 0,5 mm und 6 mm, bevorzugter zwischen 1 mm und 3 mm. Es ist von Vorteil, wenn mehrere Luft-Anschluss-Kanäle 23 von einer Luft-Sammel-Nut 19 ausgehen, die dann vorzugsweise einen identischen angularen Abstand zueinander haben.

Die Luft-Anschluss-Kanäle 23 gehen jeweils von der Seiten-Wand 20 bzw. 21 der Luft-Sammel-Nuten 19 aus. Entsprechende Eingangs-Öffnungen sind dafür in den Seiten-Wänden 20 bzw. 21 vorgesehen. Gemäß der beschriebenen Ausführungsform gehen die Luft-Anschluss-Kanäle 23 allesamt von der zweiten Seiten-Wand 21 aus, d. h. sie verlaufen allesamt von der gleichen Seite der Luft-Sammel-Nuten 19 weg. Die Luft-Anschluss-Kanäle 23 gehen von einem radial äußeren Kopf-Bereich 24 der entsprechenden Luft-Sammel-Nut 19 aus. Sie stehen daher beabstandet zu dem jeweiligen Nut-Grund 22 mit der entsprechenden Luft-Sammel-Nut 19 in Verbindung. Zwischen einer Luft-Sammel-Nut 19 und einem Luft-Anschluss-Kanal 23 liegt jeweils ein Winkel b zwischen 2° und 45°, vorzugsweise zwischen 5° und 20°, vor. Die Luft-Anschluss-Kanäle 23 erstrecken sich allesamt von der jeweiligen Luft-Sammel-Nut 19 in Richtung auf die Rotations-Achse 2 und auch entlang derselben. Sie verlaufen radial und schräg zu der Rotations-Achse 2. Die Luft-Anschluss-Kanäle 23 können alternativ von unterschiedlichen Seiten 20, 21 der Luft-Sammel-Nuten 19 ausgehen. Eine alternierende Anordnung ist möglich. Alternativ können die jeweils von einer Seite 20 bzw. 21 ausgehenden Luft-Anschluss-Kanäle 23 auch gruppiert sein.

Die Luft-Anschluss-Kanäle 23 münden allesamt in Luft-Absaug-Kanälen 25. Dafür sind in den Luft-Anschluss-Kanälen 23 entsprechende Mündungs-Öffnungen vorgesehen. Die Luft-Absaug-Kanäle 25 verlaufen parallel zu der Rotations-Achse 2 und um diese herum und sind in dem Walzen-Mantel 15 angeordnet. Die Luft-Absaug-Kanäle 25 sind im Querschnitt vorzugsweise kreisförmig ausgebildet. Die Luft-Absaug-Kanäle 25 stehen mit einer Unterdruck- bzw. Vakuum-Einheit in Strömungs-Verbindung. Die Luft-Sammel-Nuten 19 enden beabstandet zu den Luft-Anschluss-Kanälen.

Die Luft-Sammel-Nuten 19, die Luft-Anschluss-Kanäle 23 und die Luft-Absaug-Kanäle 25 bilden zusammen die Luft-Abführ-Einrichtung.

Nachfolgend wird die Luft-Abführ-Einrichtung im Betrieb beschrieben. Durch die Unterdruck-Einheit werden die Luft-Absaug-Kanäle 25 mit Unterdruck beaufschlagt. Durch den in den Luft-Absaug-Kanälen 25 herrschenden Unterdruck wird über die Luft-Anschluss-Kanäle 23 Luft aus den Luft-Sammel-Nuten 19 angesaugt. Dies ist darauf zurückzuführen, dass die Luft-Sammel-Nuten 19 über die Luft-Anschluss-Kanäle 23 mit den Luft-Absaug-Kanälen 25 in Strömungs-Verbindung stehen und so ebenfalls unter Unterdruck setzbar sind. Die Luft-Sammel-Nuten 19 reichen bis zu der Well-Bahn 3.

Die Gegen-Riffel-Walze 4 kann ebenfalls die beschriebene Luft-Abführ-Einrichtung umfassen.

## Patentansprüche

1. Riffel-Walze für die Herstellung von Well-Pappe, mit
a) einer Rotations-Achse (2),
b) einer Riffelung (5) zum Wellen der Well-Pappe, wobei die Riffelung (5) aufweist
c) Riffelungs-Spitzen (16),
d) Riffelungs-Täler (17), die
e) abwechselnd zu den Riffelungs-Spitzen (16) angeordnet sind, und
f) Riffelungs-Flanken (18), die
g) sich zwischen den Riffelungs-Spitzen (16) und den Riffelungs-Tälern (17) erstrecken und diese miteinander verbinden, und
h) einer Luft-Abführ-Einrichtung, die aufweist
i) mindestens eine Luft-Sammel-Nut (19), die
j) in radialer Richtung nach außen offen ist,
k) mindestens abschnittsweise um die Rotations-Achse (2) läuft,
l) mindestens einige der Riffelungs-Spitzen (16) schneidet, und
m) durch eine erste und eine zweite Seiten-Wand (20) bzw. (21) begrenzt ist, die einander gegenüberliegen,
n) mindestens einen Luft-Anschluss-Kanal (23), und
o) mindestens einen Luft-Absaug-Kanal (25), der
p) mit dem mindestens einen Luft-Anschluss-Kanal (23) in Strömungs-Verbindung steht, und
q) unter Unterdruck setzbar ist,
**dadurch gekennzeichnet, dass**
r) der mindestens eine Luft-Anschluss-Kanal (23) von mindestens einer der Seiten-Wände (20, 21) der mindestens einen Luft-Sammel-Nut (19) ausgeht.

2. Riffel-Walze nach Anspruch 1, **dadurch gekennzeichnet, dass die** Luft-Sammel-Nut (19) einen radial äußeren Kopf-Bereich (24) aufweist, wobei der Luft-Anschluss-Kanal (23) von dem Kopf-Bereich (24) der Luft-Sammel-Nut (19) ausgeht.

3. Riffel-Walze nach Anspruch 1 oder 2, **dadurch gekennzeichnet, dass** der Luft-Anschluss-Kanal (23) auch von einem Riffelungs-Tal (17) ausgeht.

4. Riffel-Walze nach einem der vorherigen Ansprüche, **dadurch gekennzeichnet, dass** der Luft-Anschluss-Kanal (23) schräg zu der Luft-Sammel-Nut (19) verläuft.

5. Riffel-Walze nach Anspruch 4, **dadurch gekennzeichnet, dass** zwischen dem Luft-Anschluss-Kanal (23) und der Luft-Sammel-Nut (19) ein Winkel b vorliegt, wobei gilt: 2° < b < 45°, vorzugsweise 5° < b < 20°.

6. Riffel-Walze nach einem der vorherigen Ansprüche, **dadurch gekennzeichnet, dass** die Seiten-Wände (20, 21) parallel zueinander verlaufen.

7. Riffel-Walze nach einem der vorherigen Ansprüche, **dadurch gekennzeichnet, dass** die Luft-Sammel-Nut (19) vollständig um die Rotations-Achse (2) umläuft.

8. Riffel-Walze nach einem der Ansprüche 1 bis 6, **dadurch gekennzeichnet, dass** die Luft-Sammel-Nut (19) lediglich über einen TeilUmfang der Riffel-Walze um die Rotations-Achse (2) umläuft.

9. Riffel-Walze nach einem der vorherigen Ansprüche, **dadurch gekennzeichnet, dass** die Luft-Samnel-Nut (19) in mindestens einer Ebene liegt, die schräg zu der Rotations-Achse (2) verläuft.

10. Riffel-Walze nach einem der vorherigen Ansprüche, **dadurch gekennzeichnet, dass** mehrere Luft-Sammel-Nuten (19) vorgesehen sind, wobei mindestens zwei der Luft-Sammel-Nuten (19) in sich schneidenden Ebenen liegen.

11. Riffel-Walze nach einem der vorherigen Ansprüche, **dadurch gekennzeichnet, dass** die Luft-Sammel-Nut (19) einen radial inneren GrundBereich (22) aufweist, der geschlossen ausgebildet ist.

12. Riffel-Walze nach einem der vorherigen Ansprüche, **gekennzeichnet durch** einen ringartigen Walzen-Mantel (15), in dem die Luft-Abführ-Einrichtung angeordnet ist.

13. Riffel-Walze nach einem der vorherigen Ansprüche, **gekennzeichnet durch** mehrere Luft-Sammel-Nuten (19), wobei von jeder zweiten Seiten-Wand (21) der mindestens eine Luft-Anschluss-Kanal (23) ausgeht.

14. Riffel-Walze nach einem der vorherigen Ansprüche, **dadurch gekennzeichnet, dass** im Bereich von jedem Riffelungs-Tal (17) mindestens ein Luft-Anschluss-Kanal (23) vorgesehen ist.

15. Well-Pappe-Maschine zur Herstellung von Well-Pappe, umfassend
a) mindestens eine Well-Bahn-Zuführ-Eireinchtung zum Zuführen von mindestens einer Well-Bahn (3),
b) mindestens eine Riffel-Einrichtung zum Wellen der mindestens einen Well-Bahn (3), wobei die mindestens eine Riffel-Einrichtung umfasst
c) mindestens eine drehantreibbare Riffel-Walze (1) nach einem der vorherigen Ansprüche, und
d) mindestens eine der mindestens eine Riffel-Walze (1) zugeordnete Gegen-Riffel-Walze (4),
e) mindestens eine Deck-Bahn-Zuführ-Einrichtung zum Zuführen von mindestens einer Deck-Bahn (14), und
f) mindestens eine Verbindungs-Einheit zum Verbinden der mindestens einen Well-Bahn (3) und der mindestens einen Deck-Bahn (14) miteinander.

## Claims

1. Corrugating roller for the manufacture of corrugated cardboard, having
a) a rotation axis (2),
b) a corrugation (5) for corrugating the corrugated cardboard, the corrugation (5) comprising
c) corrugation peaks (16),
d) corrugation troughs (17), which
e) are arranged alternately to the corrugation peaks (16), and
f) corrugation flanks (18), which
g) extend between the corrugation peaks (16) and the corrugation troughs (17) and connect them with one another, and
h) an air discharge device, exhibiting
i) at least one air collection groove (19), which
j) is open outwardly in the radial direction,
k) runs at least section-wise around the rotation axis (2),
l) intersects some of the corrugation peaks (16), and
m) is limited by a first and a second side wall (20) and (21), respectively, which face each other,
n) at least one air connection channel (23), and
o) at least one air suction channel (25), which
p) is in flow connection with the at least one air connection channel (23), and
q) can be subjected to negative pressure.
**characterized in that**
r) the at least one air connection channel (23) extends from at least one of the side walls (20, 21) of at least one air collection groove (19).

2. Corrugating roller according to claim 1, **characterised in that** the air collection groove (19) exhibits a radially outward head area (24), the air connection channel (23) extending from the head area (24) of the air collection groove (19).

3. Corrugating roller according to claim 1 or 2, **characterised in that** the air connection channel (23) also extends from a corrugation trough (17).

4. Corrugating roller according to one of the above claims, **characterised in that** the air connection channel (23) runs obliquely to the air collection groove (19).

5. Corrugating roller according to claim 4, **characterised in that** between the air connection channel (23) and the air collection groove (19) there is an angle b, where: 2° < b < 45°, preferably 5° < b < 20°.

6. Corrugating roller according to one of the above claims, **characterised in that** the side walls (20, 21) run parallel to each other.

7. Corrugating roller according to one of the above claims, **characterised in that** the air collection groove (19) runs fully around the rotation axis (2).

8. Corrugating roller according to one of claims 1 to 6, **characterised in that** the air collection groove (19) runs only over a partial circumference of the corrugating roller around the rotation axis (2).

9. Corrugating roller according to one of the above claims, **characterised in that** the air collection groove (19) lies in at least one plane, which runs obliquely to the rotation axis (2).

10. Corrugating roller according to one of the above claims, **characterised in that** several air collection grooves (19) are envisaged, at least two of the air collection grooves (19) lying in intersecting planes.

11. Corrugating roller according to one of the above claims, **characterised in that** the air collection groove (19) exhibits a radially inward bottom area (22), which has a closed shape.

12. Corrugating roller according to one of the above claims **characterised by** a ring-type roller sleeve (15), in which the air discharge device is arranged.

13. Corrugating roller according to one of the above claims **characterised by** several air collection grooves (19), the at least one air connection channel (23) extending from each second side wall (21).

14. Corrugating roller according to one of the above claims, **characterised in that** in the area of each corrugation trough (17) there is envisaged at least one air connection channel (23).

15. Corrugated cardboard machine for the manufacture of corrugated cardboard, comprising
a) at least one corrugation web feeding device to feed at least one corrugation web (3),
b) at least one corrugation device for corrugating the at least one corrugation web (3), the at least one corrugation device comprising
c) at least one rotatably driveable corrugating roller (1) according to one of the above claims, and
d) at least one counter-corrugating roller (4) assigned to the at least one corrugating roller (1),
e) at least one cover web feeding device to feed at least one cover web (14), and
f) at least one connection unit to connect the at least one corrugation web (3) and the at least one cover web (14) with each other.

## Revendications

1. Cylindre cannelé pour la fabrication de carton ondulé, comprenant
a) un axe de rotation (2),
b) une cannelure (5) pour onduler le carton ondulé, la cannelure présentant
c) des crêtes de cannelure (16),
d) des creux de cannelure (17) qui
e) qui sont agencés en quinconce avec les crêtes de cannelure (16), et
f) des flancs de cannelure (18) qui
g) s'étendent entre les crêtes de cannelure (16) et les creux de cannelure (17) et les relient ensemble, et
h) un équipement d'évacuation d'air, qui présente
i) au moins une rainure de collecte d'air (19) qui
j) est ouverte vers l'extérieur dans la direction radiale,
k) s'étend au moins partiellement autour de l'axe de rotation (2),
l) coupe au moins quelques unes parmi les crêtes de cannelure (16), et
m) est délimitée par une première paroi latérale (20), et respectivement par une seconde paroi latérale (21), qui sont situées l'une en face de l'autre,
n) au moins une canalisation de raccordement d'air (23) et
o) au moins une canalisation d'évacuation d'air (25), qui
p) est en communication pour l'écoulement avec au moins une canalisation de raccordement d'air (23), et
q) peut être placée en dépression,
**caractérisé en ce que**
r) l'au moins un canal de raccordement d'air (23) s'étend à partir d'au moins l'une des parois latérales (20, 21) de l'au moins une rainure de collecte d'air (19).

2. Cylindre cannelé selon la revendication 1 **caractérisé en ce que** la rainure de collecte d'air (19) présente une zone frontale (24) externe radiale, la canalisation de raccordement d'air (23) partant de la zone frontale (24) de la rainure de collecte d'air (19).

3. Cylindre cannelé selon les revendications 1 ou 2 **caractérisé en ce que** la canalisation de raccordement d'air (23) part également d'un creux de cannelure (17).

4. Cylindre cannelé selon l'une des revendications précédentes **caractérisé en ce que** la canalisation de raccordement d'air (23) s'étend oblique par rapport à la rainure de collecte d'air (19).

5. Cylindre cannelé selon la revendication 4 **caractérisé en ce qu**'il existe un angle b entre la canalisation de raccordement d'air (23) et la rainure de collecte d'air (19), où l'on a : 2 ° < b < 45 °, de préférence 5 ° < b < 20 °.

6. Cylindre cannelé selon l'une des revendications précédentes **caractérisé en ce que** les parois latérales (20, 21) s'étendent parallèles les unes par rapport aux autres.

7. Cylindre cannelé selon l'une des revendications précédentes **caractérisé en ce que** la rainure de collecte d'air (19) s'enroule totalement autour de l'axe de rotation (2).

8. Cylindre cannelé selon l'une des revendications de 1 à 6 **caractérisé en ce que** la rainure de collecte d'air (19) s'enroule purement et simplement autour de l'axe de rotation (2) sur une partie du périmètre du cylindre cannelé.

9. Cylindre cannelé selon l'une des revendications précédentes **caractérisé en ce que** la rainure de collecte d'air (19) se situe au minimum dans un plan qui s'étend obliquement par rapport à l'axe de rotation (2).

10. Cylindre cannelé selon l'une des revendications précédentes **caractérisé en ce que** plusieurs rainures de collecte d'air (19) sont prévues, au moins deux parmi les rainures de collecte d'air (19) se situant dans des plans qui se coupent.

11. Cylindre cannelé selon l'une des revendications précédentes **caractérisé en ce que** la rainure de collecte d'air (19) présente une zone de base (22) interne radiale qui est conçue fermée.

12. Cylindre cannelé selon l'une des revendications précédentes **caractérisé par** un manchon cannelé (15) en forme d'anneau dans lequel un équipement d'évacuation d'air est disposé.

13. Cylindre cannelé selon l'une des revendications précédentes **caractérisé par** plusieurs rainures de collecte d'air (19), l'au moins une canalisation de raccordement d'air (23) partant de chaque seconde paroi latérale (21).

14. Cylindre cannelé selon l'une des revendications précédentes **caractérisé en ce qu**'au moins une canalisation de raccordement d'air (23) est prévue dans la zone de chaque creux de cannelure (17).

15. Machine pour carton ondulé en vue de la fabrication de carton ondulé, comprenant
a) au moins un équipement d'alimentation en bande ondulée pour l'alimentation d'au moins une bande ondulée (3),
b) au moins un équipement avec des cannelures pour l'ondulation de l'au moins une bande ondulée (3), l'au moins un équipement avec des cannelures comprenant
c) au moins un cylindre cannelé (1) pouvant être entraîné en rotation selon l'une des revendications précédentes, et
d ) au moins un cylindre cannelé complémentaire (4) parmi les aux moins un cylindre cannelé (1),
e) au moins un équipement d'alimentation de bande de couverture pour l'apport d'au moins une bande de couverture (14), et
f) au moins une unité de liaison pour la liaison d'au moins une bande ondulée (3) et d'au moins une bande de couverture (14), l'une à l'autre.
